# EUROPÄISCHE PATENTSCHRIFT

(11) **EP 4 169 052 B1**
(45) Veröffentlichungstag und Bekanntmachung des Hinweises auf die Patenterteilung: **11.03.2026**
(21) Anmeldenummer: 20733608.2
(22) Anmeldetag: 17.06.2020
(51) Int. Cl.: H01H 50/02, H01H 50/04

(54) **SOCKEL FÜR EINEN ELEKTRISCHEN / ELEKTRONISCHEN BAUSTEIN**
BASE FOR AN ELECTRIC/ELECTRONIC COMPONENT
BASE POUR COMPOSANT ÉLECTRIQUE/ÉLECTRONIQUE

(43) Veröffentlichungstag der Anmeldung: 26.04.2023
(73) Patentinhaber: ComatReleco AG, 3186 Düdingen (CH)
(72) Erfinder: DORTHE, Sebastian, 1740 Neyruz (CH)
(74) Vertreter: Keller Schneider Patent- und Markenanwälte AG
(86) Internationale Anmeldenummer: PCT/EP2020/066795
(87) Internationale Veröffentlichungsnummer: WO 2021/254608

(56) Entgegenhaltungen:
- WO-A1-2016/128668
- WO-A1-2019/141529
- DE-A1- 4 421 267

## Beschreibung

### Technisches Gebiet

Die Erfindung betrifft einen Sockel, insbesondere einen Relaissockel, umfassend einen Montagebereich zur lösbaren Montage des Sockels auf einer Hutschiene, eine Aufnahme für einen elektrischen und/oder elektronischen Baustein, insbesondere ein Relais oder ein Schütz, wobei der Sockel mindestens zwei elektronische Anschlüsse für den elektrischen und/oder elektronischen Baustein umfasst, und wobei der Sockel mindestens zwei, jeweils mit einem der elektronischen Anschlüssen verbundene Anschlusskontakte umfasst.

### Stand der Technik

Sockel für einen elektrischen und/oder elektronischen Baustein, insbesondere zum Beispiel elektromechanische Schaltelemente, sind in vielfältiger Weise bekannt. Solche Sockel sind Vorrichtungen, um auswechselbare Schaltelemente schnell befestigen und lösen zu können.

Solche Sockel dienen zum Beispiel in Form von Steckfassungen als Aufnahme für Relais, Schütz, Transistoren und/oder integrierten Schaltungen.

Ein Relaissockel umfasst typischerweise mindestens zwei Anschlussklemmen für den Steuerstromkreis und zwei weitere Anschlussklemmen für den Laststromkreis. Diese können zum Beispiel als Schraubklemmen, Zugfederklemmen oder Schenkelfederklemmen etc. ausgebildet sein. Sofern der Sockel nur für einen Schütz verwendet wird, reichen zwei Anschlussklemmen aus.

Ein Relais umfasst damit im Wesentlichen zwei elektrische Anschlüsse für den Steuerstromkreis und zwei respektive drei elektrische Anschlüsse für den Laststromkreis.

Einen Relaissockel offenbart zum Beispiel die EP 1 052 731 B1 (Weidmüller Interface GmbH). Ein Klemmkörper umfasst Rastmittel zum Aufrasten des Klemmkörpers auf eine Tragschiene. Der Klemmkörper umfasst eine im Wesentlichen rechtwinklige Ausnehmung, in die ein Relaisbaustein einsetzbar ist. Der Relaisbaustein wird durch einen im Wesentlichen U-förmigen Schwenkbügel am Klemmkörper festgelegt, welcher zwei Längsschenkel sowie einen rechtwinklig zu den beiden Längsschenkeln ausgerichteten Grundschenkel aufweist. Der Klemmkörper ist an seiner Oberseite mit mehreren Paaren von Anschlussöffnungen zum Anschluss externer Leiter versehen.

Die wichtigsten Sockel dieser Art sind gegenwärtig Relaissockel zur Aufnahme auf einer Tragschiene. Relaissockel sind seit vielen Jahren bekannt und sind weitgehend standardisierte Massenprodukte. Solche Relaissockel werden typischerweise in Schaltschränken auf Tragschienen respektive Hutschienen montiert und dienen insbesondere zur Steuerung von Maschinen, Industrieanlagen, Haustechnik etc.

Relais, insbesondere elektromechanische Relais, haben grundsätzlich eine begrenzte Lebensdauer. Fallt ein Relais aus, steht die damit gesteuerte Installation still, bis das Relais ersetzt ist. Anderseits könnten die Relais auch in regelmässigen zeitlichen Abständen ausgetauscht werden, damit werden jedoch Relais entfernt, welche unter Umständen noch lange funktioniert hätten.

Das Dokument DE 44 21 267 A1 offenbart einen Sockel gemäß dem Oberbegriff des Patentanspruchs 1.

### Darstellung der Erfindung

Aufgabe der Erfindung ist es, eine dem eingangs genannten technischen Gebiet zugehörender Sockel für einen elektrischen und/oder elektronischen Baustein zu schaffen, mit welchem eine, durch den Austausch eines Bausteins bewirkte Ausfallzeit verringert werden kann.

Die Lösung der Aufgabe ist durch die Merkmale des Anspruchs 1 definiert. Gemäss der Erfindung umfasst der Sockel eine Erfassungseinrichtung zum Erfassen eines ersten Wertes eines Parameters des elektrischen und/oder elektronischen Bausteins.

Der Sockel umfasst einen Montagebereich zur Montage des Sockels auf einer Hutschiene. Solche Montagebereiche sind dem Fachmann, insbesondere aus dem Bereich der Relaissockel in unterschiedlichen Varianten geläufig. In einer bevorzugten Ausführungsform umfasst der Montagebereich mindestens einen Schnapphaken, welcher eine Flanke einer Hutschiene hintergreifen kann. Der Sockel kann zum Beispiel mit einem Hinterschnitt von der einen Seite in die Hutschiene eingehängt werden und auf der anderen Seite mittels eines Rastelements, welches die Hutschiene hintergreift, an der Hutschiene befestigt werden. Dem Fachmann sind jedoch auch andere Befestigungsarten bekannt, welche zur lösbaren Montage des Sockels an einer Hutschiene geeignet sind.

Der Sockel umfasst mindestens zwei elektronische Anschlüsse für den elektrischen und/oder elektronischen Baustein. Damit kann zum Beispiel eine Sicherung oder ein Relais als Baustein elektrisch mit dem Sockel verbunden werden. Der Sockel umfasst wiederum mindestens zwei Anschlusskontakte, welche mit den elektronischen Anschlüssen verbunden sind. Damit können ein Laststromkreis und/oder ein Steuerstromkreis über die Anschlusskontakte mit den mindestens zwei elektronischen Anschlüssen verbunden werden.

Die elektronischen Anschlüsse können zum Beispiel als Steckbuchsen, als Stecker oder dergleichen ausgebildet sein. Ebenso können die Anschlusskontakte zum Beispiel als Steckbuchsen, als Stecker, als Klemmen oder dergleichen ausgebildet sein. Dem Fachmann sind weitere Möglichkeiten bekannt, um eine elektrische Verbindung zwischen Anschlussdrähten oder ähnlichem und dem Sockel sowie zwischen dem Sockel und dem Baustein zu erstellen.

In einem Verfahren zum Ermitteln eines Parameters eines elektrischen und/oder elektronischen Baustein auf einem Sockel, insbesondere eines Relais oder eines Schütz auf einem Relaissockel, wird mit einer Erfassungseinrichtung des Sockels ein erster Wert des Parameters erfasst.

Grundsätzlich ist davon auszugehen, dass ein Ersatz eines bereits ausgefallenen Bausteins wesentlich mehr Zeit beansprucht, als der Ersatz eines (noch) funktionierenden Bausteins. Bei einem Ausfall muss zuerst realisiert werden, dass der Baustein defekt ist. Dies muss nicht zwingend trivial sein, da zum Beispiel bei einer Steuerung einzelnen Motors auch dessen Schutzschalter oder der Motor selbst defekt sein kann. Nach der Identifikation muss geprüft werden, ob ein entsprechender Baustein vor Ort als Ersatz vorhanden ist - eine Neubeschaffung eines solchen Bauteils kann mitunter ebenfalls viel Zeit in Anspruch nehmen. Schliesslich muss der Baustein auch ausgewechselt werden. Dazu muss, zum Beispiel in einem Betrieb, eine dafür zuständige Person anwesend sein. Somit kann bei einem ungeplanten Ausfall eines Bausteins bis zu dessen Ersatz viel Zeit verloren gehen. Diese kann in einem Produktionsbetrieb zu einem Produktionsstillstand führen, welcher grosse Kosten verursachen kann.

Erfindungsgemäss ist nun die Erfassungseinrichtung für den Werte des Parameters des Bausteins zu erfassen, im Sockel angeordnet. Damit kann die Erfassungseinrichtung mehrfach verwendet werden, unabhängig davon, ob ein Baustein mehrfach ausgetauscht werden muss. Insbesondere kann die Erfassungseinrichtung auch weitgehend unabhängig vom Baustein ausgebildet sein, so dass dieselbe Erfassungseinrichtung für mehrere unterschiedliche Bausteine eingesetzt werden kann.

Vorzugsweise wird der erste Wert verwendet, um zu entscheiden, ob der Baustein ein vorgegebenes Kriterium des Parameters erfüllt. Einerseits kann der Wert selbst ein Rückschluss über die Funktion des Bausteins erlauben, so dass zum Beispiel ermittelt werden kann, ob der Baustein defekt ist, oder einwandfrei funktioniert. Um eine solche Beurteilung vornehmen zu können, kann es sinnvoll sein, über einen Zeitraum mehrere Werte des Parameters oder aber auch mehrere Werte unterschiedlicher Parameter zu ermitteln.

In Varianten kann der Wert lediglich für statistische Auswertungen verwendet werden, so dass der einzelne Wert selbst nicht zum Prüfen eines Kriteriums verwendet wird. Der Wert kann zum Beispiel ein einzelnes Schaltspiel sein, welche von einem Prozessor oder Counter aufsummiert wird. Das Kriterium des Parameters kann in diesem Fall das Erreichen einer Gesamtzahl an Schaltspielen darstellen, während der Wert immer 1 (Inkrement) ist. Anderseits kann der Wert auch jeweils die im Sockel selbst aufsummierten Schaltspiele umfassen.

Bevorzugt wird der erste Wert verwendet, um eine Lebensdauer des Bausteins zu berechnen. Erfindungsgemäss kann nun ein Wert eines Parameters, insbesondere ein für die Lebensdauer des Bausteins massgebender Parameter, verwendet werden, um die verbleibende erwartete Lebensdauer des Bausteins abzuschätzen. Mit dieser Abschätzung kann das Ersetzen des Bausteins derart geplant werden, dass ein Ausfallsrisiko des Bausteins gegen die Lebensdauer abgewogen werden kann. So kann zum Beispiel der Baustein nach 90 % der mittleren erwarteten Lebensdauer ersetzt werden, um das Ausfallrisiko des Bausteins zum Beispiel unter 0.1 % zu halten. Mit dem gezielten Ersatz des Bausteins kann der Ausfall der zu steuernden Anlage minimal gehalten werden. Insbesondere kann der Ersatz des Bausteins zum Beispiel während Wartungsphasen oder Pausen etc. vorgenommen werden, so dass der Betrieb nicht unterbrochen werden muss.

Der Parameter kann grundsätzlich eindimensional sein, insbesondere kann damit zum Beispiel lediglich die Schaltvorgänge gezählt werden. Weiter kann der Parameter aber auch als mehrdimensionaler Vektor vorliegen, wobei zum Beispiel einem Wert des Schaltspiels eine Uhrzeit, ein weiterer Wert eines anderen Parameters, zum Beispiel eine Schaltzeit, ein Maximalstrom etc. zugeordnet werden kann.

Unter einem Sockel wird vorliegend eine Vorrichtung verstanden, auf welcher der elektrische und/oder elektronische Baustein mit den elektrischen Kontakten des Sockels verbunden werden kann. Über die elektrischen Kontakte können Signale und/oder Energie transportiert werden.

In einer Bevorzugten Ausführungsform handelt es sich beim Sockel um einen Sockel für Relais und/oder Schütz. Damit handelt es sich insbesondere vorzugsweise um einen Relaissockel. Als Relais können sowohl elektromechanische Relais als auch Halbleiterrelais oder weitere dem Fachmann bekannte Relais-Typen vorgesehen sein. Dem Fachmann ist jedoch klar, dass auch andere Sockel vorgesehen sein können, auf welchen andere elektronische und/oder elektrische Bausteine angeordnet sein können, zum Beispiel eine Sicherung, ein Leuchtmittel etc.

Besonders bevorzugt ist der Sockel zur Aufnahme genau eines Bausteins ausgebildet, so dass jedem Baustein ein eigener Sockel zugeordnet ist. In einer bevorzugten Variante ist der Relaissockel zur Aufnahme genau eines Relais respektive genau eines Schütz ausgebildet. In Varianten kann der Sockel auch derart ausgebildet sein, dass zwei oder mehr Bausteine aufgenommen werden können.

Erfindungsgemäss umfasst der Sockel die Erfassungseinrichtung. Mit der Erfassungseinrichtung wird ein Wert eines Parameters des Bausteins ermittelt. Insbesondere beim Einsatz in einem Relaissockel kann mit der Erfassungseinrichtung das Relais überwacht werden. Dazu kann zum Beispiel die Funktionstüchtigkeit des Relais, eine erwartete Lebensdauer etc. ermittelt werden.

In einer besonders bevorzugten Ausführungsform umfasst der Parameter ein Schaltspiels des elektrischen und/oder elektronischen Bausteins. Damit können die Anzahl Schaltungen, welche durch das Relais vorgenommen wurden, ermittelt und überwacht werden. Das Schaltspiel bezeichnet in der Elektrotechnik der vollständige Wechsel eines Schaltzustandes bei einem elektrischen Schalter zurück zur Ausgangsstellung. Der Begriff "Schaltzyklus" ist ein Synonym zum Begriff "Schaltspiel".

Insbesondere bei einem Relais, zum Beispiel bei einem elektromechanischen Relais ist die Lebensdauer eng mit der Anzahl durchgeführten Schaltungen verknüpft. Je mehr Schaltvorgänge mit einem Relais durchgeführt wurden, desto kürzer ist typischerweise die verbleibende Lebensdauer. Dadurch, dass die Anzahl Schaltvorgänge respektive das Schaltspiel durch die Erfassungseinrichtung ermittelt wird, kann ein Rückschluss auf die mittlere verbleibende Lebensdauer des Bausteins respektive des Relais geschlossen werden. So kann zum Beispiel beim Erreichen einer Schwelle für die Anzahl Schaltvorgänge eine Meldung ausgegeben werden, dass der Baustein respektive das Relais zu ersetzen sei. Damit kann präventiv einem unkontrollierten Ausfall des Bausteins respektive des Relais entgegen gewirkt werden.

In Varianten kann auf die Ermittlung des Schaltspiels auch verzichtet werden. Dem Fachmann ist auch klar, dass Werte weiterer Parameter erfasst und verarbeitet werden können (siehe unten).

Die Schwelle der Anzahl Schaltvorgänge kann zum Beispiel derart gewählt werden, dass zwischen dem Ausfallsrisiko und der Lebensdauer des Bausteins abgewogen wird. Je höher die Grenze der Anzahl Schaltvorgänge gewählt wird, desto höher wird das Ausfallrisiko und umgekehrt. Anderseits kann auch das Ausfallrisiko minimiert werden, indem der Baustein bereits zum Beispiel nach der halben erwarteten Lebensdauer ersetzt wird. Dies kann zum Beispiel bei sicherheitsrelevanten Systemen, wie zum Beispiel Alarmanlagen, Operationsgeräte bei Spitälern etc. vorgesehen sein.

Da bei Relais oder Reed-Kontakten häufig eine mittlere maximale Anzahl von Schaltzyklen respektive Schaltspielen bekannt ist, kann mit der Erfassungsrichtung ein Countdown eingerichtet werden, welcher von der mittleren maximalen Anzahl an Schaltzyklen die durchgeführten Schaltzyklen abzieht und beim Erreichen der maximalen Anzahl Schaltzyklen respektive beim Erreichen eines Anteils, zum Beispiel 95% der maximalen Anzahl an Schaltzyklen eine Meldung ausgegeben wird, dass der Baustein zu ersetzen ist.

Für die Berechnung der mittleren maximalen Lebensdauer sind dem Fachmann die Theorie des MTTF (Mean Time To Failure) oder auch andere Theorien aus der Statistik bekannt.

Vorzugsweise werden die Werte des Parameters von mehreren Sockeln zentral gesammelt und ausgewertet. Die Sammlung der Werte des Parameters können zum Beispiel Cloudbasiert gehandhabt werden, insbesondere durch File Hosting oder auch Filesharing. Damit können die Daten besonders einfach ortsunabhängig abgerufen werden. Insbesondere können die Daten damit auch über ein mobiles Empfangsgerät, insbesondere ein Tablet oder ein Mobiltelefon (Smartphone) empfangen werden.

In Varianten können die Werte des Parameters auch nur lokal gespeichert und gehandhabt werden. Eine Aufforderung, zum Beispiel zum Wechseln eines Relais, kann damit unmittelbar am Schaltschrank oder auch am Relaissockel erkennbar gemacht werden, dem Fachmann sind entsprechende Warnsignale bekannt (akustisch, optisch, Funksignal etc.).

Vorzugsweise werden die Werte des Parameters von mehreren Sockeln zentral gesammelt und ausgewertet. Damit können statistische Rückschlüsse über den Parameter der Sockel gewonnen werden, um für den Parameter Prognosen erstellen zu können. Insbesondere kann zum Beispiel aufgrund von Ausfalldaten zu den Bausteinen eine MTTF für die Bausteine in Abhängigkeit der ermittelten Schaltspiele bestimmt werden. Damit kann ein Grenzwert für die Schaltspiele eines Bausteins, insbesondere eines Relais, laufend angepasst werden. Besonders bevorzugt wird der Grenzwert automatisch angepasst. Dies kann insbesondere dann von Vorteil sein, wenn bei der Herstellung der Bausteine Änderungen vorgenommen werden, welche zum Beispiel zu einer erhöhten Lebensdauer führen. In diesem Fall kann mittels der automatischen Anpassung des Grenzwertes der Schaltvorgänge ein unnötig frühes Austauschen der Bausteine vermieden werden, womit insbesondere Kosten eingespart werden können. Umgekehrt können auch Chargen von Bausteinen abgefangen werden, welche zum Beispiel eine ungewöhnliche hohe Ausfallrate aufweisen. Dies ist lokal typischerweise nicht einfach zu ermitteln, da in der Regel nur Einzelereignisse beobachtet werden können, welche keine Rückschlüsse auf eine Charge zulassen.

In Varianten kann auf die zentrale Auswertung der Werte des Parameters auch verzichtet werden.

Vorzugsweise umfasst die Erfassungseinrichtung einen Flankendetektor zum Ermitteln des Schaltspiels. Mit dem Flankendetektor wird eine einfache und kostengünstige Vorrichtung zum Ermitteln des Schaltspiels erhalten. Mit dem Flankendetektor kann eine Änderung im Stromfluss respektive in der Spannung ermittelt werden, was als Signal ausgegeben wird und von der Erfassungseinrichtung erfasst werden kann. Ein Schaltspiel würde in diesem Fall zu zwei gemessenen Flanken korrespondieren, das heisst, ein Schaltspiel ist dann ermittelt, wenn der Flankendetektor hintereinander zwei Flanken ermittelt hat.

Dem Fachmann sind auch andere Methoden bekannt, um ein Schaltspiel zu ermitteln Bevorzugt umfasst die Erfassungseinrichtung einen Zähler zum Zählen des Schaltspiels des elektrischen und/oder elektronischen Bausteins. Damit kann insbesondere beim Sockel selbst eine Anzahl Schaltvorgänge abgefragt werden und, sofern die Anzahl einen Grenzwert überschreitet, eine Meldung ausgegeben werden. Der Sockel kann jedoch auch derart ausgebildet sein, dass er nach dem Ermitteln einer vorgegebenen Anzahl Schaltspiele automatisch eine Meldung ausgibt, z.B. in Form eines Funksignals oder dergleichen (siehe unten), worauf der Baustein ausgetauscht werden kann.

In Varianten kann die Erfassungseinrichtung das Schaltspiel auch jeweils an einen Datenempfänger weiterleiten (siehe unten), um dort gezählt respektive ausgewertet zu werden.

Vorzugsweise ist die Erfassungseinrichtung und/oder der Übertragungsvorrichtung zum Erfassen einer oder mehrerer der folgenden Parameter des elektrischen und/oder elektronischen Bausteins ausgebildet: Schaltzustand, Schaltzeit, Spannung, Spannungsprofil, Strom, Stromprofil, Widerstand, Temperatur. Im Verfahren werden vorzugsweise einer oder mehrere dieser Parameter erfasst.

Mit dem Schaltzustand kann geprüft werden, ob der Baustein, insbesondere das Relais, funktioniert. Dazu kann zum Beispiel ein Laststromkreis oder dergleichen überwacht werden und mit den Schaltvorgängen verglichen werden. Weiter können die Schaltvorgänge auch für eine spätere Analyse der gesteuerten Anlagen verwendet werden. Insbesondere kann damit eine Fehlersuche in einem Betrieb optimiert werden. Auch die nachfolgenden Parameter können dazu eingesetzt werden.

Mit der Schaltzeit kann überwacht werden, ob der Baustein konstant arbeitet. Bei einer Änderung der Schaltzeit kann zum Beispiel auf die verbleibende Lebensdauer zurück geschlossen werden.

Über die Spannung, das Spannungsprofil, den Strom, das Stromprofil und den Widerstand kann ebenfalls die Funktion des Bausteins überwacht und aufgezeichnet werden.

Die Temperatur kann zum Beispiel als weiterer Faktor für die Berechnung der mittleren Lebensdauer herangezogen werden.

Dem Fachmann sind weitere Parameter bekannt, welche überwacht werden können, insbesondere zum Beispiel eine Luftfeuchtigkeit etc. Weiter kann zum Beispiel ein Identifikationscode des Bausteins durch die Erfassungseinrichtung ausgelesen werden.

Vorzugsweise umfasst der Sockel einen Speicher zum Speichern des mindestens einen Wertes des Parameters. Damit können die Werte des Parameters gegebenenfalls direkt am Sockel abgerufen werden. Mit dem Speicher können auch andere Daten des Sockels und/oder des Bausteins abgespeichert sein, insbesondere zum Beispiel eine Identifikationscode, Herstellerangaben etc. des Sockels und/oder des Bausteins abgespeichert sein.

Alternativ oder zusätzlich kann der Wert des Parameters, insbesondere zusammen mit Werten des Parameters von weiteren Bausteinen, zentral abgespeichert sein.

Bevorzugt umfasst der Sockel weiter eine Übertragungsvorrichtung zum Übertragen des Wertes von der Erfassungseinrichtung an einen Datenempfänger. Vorzugsweise wird im Verfahren der erste Wert mittels einer Übertragungsvorrichtung an einen Datenempfänger übertragen. Damit kann der Sockel automatische den Wert des Parameters an eine Zentrale senden, wo Werte mehrerer Sockel gespeichert und/oder verarbeitet werden. Insbesondere kann damit auch eine automatische Auswertung, insbesondere eine statistische Auswertung der Werte ermöglicht werden. Damit kann zum Beispiel automatisiert, insbesondere dynamisch ein MTTF (mean time to failure) oder andere Kenngrössen ermittelt werden. Solche Kenngrössen können durch die fortlaufende Ergänzung mit neuen Werten kontinuierlich respektive dynamisch angepasst werden. Damit kann die Kenngrösse auch bei einer Chargenänderung, Verwendungsänderung (andere Schaltfrequenz, andere Lastströme etc.) oder sich ändernden äusseren Einflüssen (Temperatur, Luftfeuchtigkeit etc.) angepasst werden, womit Ausfall-Prognosen für die Bausteine präziser berechnet werden können.

Die Werte können auch individuell analysiert werden, insbesondere zum Beispiel um einen technischen Ausfall eines Bausteins zu ermitteln. Bei einem technischen Ausfall eines Bausteins kann zum Beispiel ein Signal an einen Servicefachmann ausgegeben werden, welcher den Baustein daraufhin ersetzt.

In Varianten kann auf die Übertragungsvorrichtung auch verzichtet werden. Der Sockel kann derart ausgebildet sein, dass er zum Beispiel bei einer Betriebsstörung des Sockels und/oder des Bausteins lokal eine Warnung ausgibt, zum Beispiel in Form einer Signallampe oder eines Warntons.

Bevorzugt ist die Übertragungsvorrichtung zum drahtlosen Übertragen des Wertes an einen Datenempfänger ausgebildet. Damit kann in besonders einfacher Weise und mit geringstem Installationsaufwand der Wert an einen Empfänger übermittelt werden. Dem Fachmann sind viele Übertragungsmöglichkeiten bekannt, womit Daten drahtlos übertragen werden können.

In Varianten kann statt der drahtlosen Übertragung auch eine drahtgebundene Übertragung vorgesehen sein, insbesondere zum Beispiel über eine Trägerfrequenzanlage, insbesondere Powerline etc. Stattdessen kann die Datenübertragung auch über eine separate Datenleitung erfolgen, welche sowohl als elektrische aber auch als optische oder anderweitige Datenleitungen vorliegen können. Dem Fachmann sind hierzu viele Möglichkeiten bekannt.

Bevorzugt umfasst der Sockel einen Identifikationscode, wobei der Identifikationscode insbesondere mit der Übertragungsvorrichtung an einen Datenempfänger übertragbar ist. Im Verfahren wird vorzugsweise der erste Wert zusammen mit dem Identifikationscode an den Datenempfänger übertragen. Damit kann am Datenempfänger der Wert, vorzugsweise eindeutig, einem Sockel zugeordnet werden, auf welchem der Baustein installiert ist. Damit kann unabhängig von Baustein eine Identifikation und Lokalisation des Bausteins erreicht werden, indem der Sockel identifiziert wird. Dies ist von Vorteil, da typischerweise die Bausteine, insbesondere die Relais, nicht aber der Sockel, einer Abnutzung unterliegt und damit von Zeit zu Zeit ausgetauscht werden muss.

Der Baustein kann jedoch auch mit einem Identifikationscode ausgestattet sein. Dies kann insbesondere dann von Vorteil sein, wenn ein Sockel für die Aufnahme von mehreren unterschiedlichen Bausteinen ausgebildet sein kann.

Alternativ kann auf den Identifikationscode des Sockels auch verzichtet werden. In diesem Fall kann zum Beispiel der Sockel derart ausgebildet sein, dass ein Identifikationscode des Bausteins an einen Datenempfänger gesandt werden kann. Dies kann über den Baustein selbst oder aber auch über den Sockel erfolgen. Im letzteren Fall kann der Sockel eine Erfassungseinrichtung umfassen, welche den Identifikationscode des Bausteins auslesen kann.

Schliesslich kann auf den Identifikationscode auch ganz verzichtet werden.

Vorzugsweise umfasst die Übertragungsvorrichtung einen Transponder. Damit kann mit technisch einfachen Mitteln eine besonders einfach Vorrichtung zum Übertragen von Daten geschaffen werden.

Der Transponder kann als passiver Transponder ausgebildet sein. Dies hat den Vorteil, dass auf eine Energieversorgung verzichtet werden kann. Die benötigte Energie kann von dem Gateway respektive dem Datenempfänger bereitgestellt werden. Der Datenempfänger kann zum Beispiel als Tablet oder Smartphone ausgebildet sein. So kann zum Beispiel mit dem Tablet oder Smartphone an einem Schaltschrank die gemessenen Werte ausgelesen werden, wobei gleichzeitig angezeigt werden kann, welche Bausteine aufgrund Defekten respektive aufgrund einer zu kurzen erwarteten Restlebensdauer, ausgewechselt werden sollten.

In einer weiteren Variante kann der Transponder als aktiver Transponder ausgebildet sein. Der Sender im Sockel verfügt in diesem Fall über eine eigene Energieversorgung. Diese kann zum Beispiel beim Schaltstromkreis oder beim Laststromkreis abgegriffen werden. Der Sockel kann jedoch auch einen Akkumulator oder Kondensator umfassen, welche über eine Stromquelle gespiesen werden können, so dass der Sender jederzeit aktiviert werden kann. Im Verfahren kann mit dem Datenempfänger eine Anfrage an den Transponder gesandt werden, welche vom Transponder beantwortet wird. Zum Beispiel können Werte des Parameters vom Datenempfänger angefragt werden, welche daraufhin versandt werden. Weiter kann auch ein Identifikationscode vom Transponder an den Datenempfänger gesandt werden. Schliesslich können auch aus einem Datenspeicher des Sockels Datensätze (mehrere Werte des Parameters) an den Datenempfänger gesandt werden.

Dem Fachmann sind auch andere Techniken zum Übertragen von Daten von dem Sockel an einen Datenempfänger bekannt. So kann zum Beispiel die Datenübertragung über eine der bekannten Bluetooth-Technologien erfolgen. Weiter können auch WLAN oder Infrarot für die Datenübertragung vorgesehen sein. Dem Fachmann sind weitere Techniken bekannt.

Vorzugsweise umfassen die mindestens zwei elektronischen Anschlüsse mindestens zwei Steuerstromkreis-Anschlüsse und mindestens zwei Laststromkreis-Anschlüsse. Insbesondere bei der Ausbildung des Sockels als Relaissockel kann der Laststromkreis zum Beispiel auch drei Anschlüsse umfassen. Dem Fachmann sind auch weitere Relaissockel mit anderen Anzahl Steuerstromkreis-Anschlüsse respektive Laststromkreis-Anschlüsse bekannt, welche in der vorliegenden Anwendung eingesetzt werden können. Weiter können auch Relais mit mehreren Laststromkreisen und/oder mehreren Steuerstromkreisen vorgesehen sein.

In Varianten kann der Sockel auch lediglich zwei Anschlüsse zum Anschliessen eines Schutz oder dergleichen umfassen.

Vorzugsweise steht die Erfassungseinrichtung in Datenkommunikation mit den mindestens zwei Steuerstromkreis-Anschlüssen. Damit kann mit der Erfassungseinrichtung das Schaltspiel besonders effizient erfasst werden.

In Varianten kann die Erfassungseinrichtung auch mit dem Laststromkreis in Datenkommunikation stehen.

In einer weiteren Variante kann das Schaltspiel beim Steuerstrom und beim Laststrom überwacht werden, wobei durch Vergleichen der Messungen am Steuerstromkreis und am Laststromkreis die Funktion des Relais überwacht werden kann.

Bevorzugt umfasst die Erfassungseinrichtung eine Stromversorgung, wobei die Stromversorgung mit den mindestens zwei Steuerstromkries-Anschlüssen in Verbindung steht, so dass die Stromversorgung mit einem Steuerstrom versorgbar ist.

In Varianten kann die Erfassungseinrichtung auch über eine separate Energieversorgung gespiesen sein. Weiter kann die Erfassungseinrichtung auch über den Laststrom versorgt werden.

Vorzugsweise umfasst die Erfassungseinrichtung und/oder die Übertragungseinrichtung einen integrierten Schaltkreis, einen Mikrocontroller und/oder einen Mikroprozessor. Damit können zum Beispiel Daten verwaltet werden, weitere Sensoren angeschlossen und überwacht werden, ein Identifikationscode des Sockels ausgelesen werden, eine Datenübertragungseinrichtung, insbesondere ein Transponder gesteuert werden etc. Als weitere Sensoren können insbesondere einer oder mehrere der folgenden Sensoren vorgesehen sein: Voltsensor, Amperesensor, Temperatursensor, Positionssensor, Drucksensor, Schocksensor (Beschleunigungssensor oder ähnliches), Vibrationssensor oder weitere dem Fachmann bekannte Sensoren. Dem Fachmann sind weitere Anwendungen bekannt.

In Varianten kann auf den integrierten Schaltkreis, den Mikrocontroller und/oder den Mil<roprozessor verzichtet werden.

Dem Fachmann ist klar, dass der Sockel nicht zwingend eine Aufnahme zur lösbaren Befestigung auf einer Hutschiene umfassen muss. Der Sockel kann auch zur Montage auf einer ebenen Fläche oder zur Montage auf Schienen mit anderen Querschnitten vorgesehen sein. Die Montage kann in beliebiger Weise über Stoffschluss und/oder Formschluss erfolgen. Die Montage muss auch nicht lösbar sein. Die Montage kann zum Beispiel mit Klebstoffen, Schrauben, Nieten, Kombinationen davon etc. erfolgen.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine schematische Darstellung eines Sockels mit einem Baustein;
- Fig. 2: eine schematische Darstellung Gemäss Figur 1 und einem Datenempfänger; und
- Fig. 3: eine schematische Darstellung eines Sockels mit einem Baustein gemäss Figur 1 in einer detaillierten Ausführungsform.

Grundsätzlich sind in den Figuren gleiche Teile mit gleichen Bezugszeichen versehen.

### Wege zur Ausführung der Erfindung

Die Figur 1 zeigt eine schematische Darstellung eines Sockels 100 mit einem Baustein 200. Der Baustein 200 ist elektrisch respektive elektronisch mit dem Sockel 100 verbunden, so dass Daten und/oder Energie zwischen dem Sockel 100 und dem Baustein 200 ausgetauscht werden können.

Der Sockel 100 umfasst einen Montagebereich 180, womit der Sockel 100 auf einer Hutschiene 500 lösbar befestigt werden kann. Der Montagebereich 180 umfasst dazu gegenüberliegende Elemente, welche jeweils eine Flanke der Hutschiene 500 hintergreifen können.

Der Sockel umfasst eine Erfassungseinrichtung 130, womit Werte eines Parameters des Bausteins 200 erfasst werden können. Die vorliegende Ausführungsform umfasst weiter eine Übertragungsvorrichtung 150, womit der Wert oder ein, zum Wert korrespondierendes Signal ausgegeben werden kann.

Mit der Erfassungseinrichtung 130 wird ein Zustand des Bausteins 200 erfasst. Die Erfassungseinrichtung 130 kann den Zustand in Form des Wertes des Parameters an die Übertragungsvorrichtung 150 übergeben. Mit der Übertragungsvorrichtung 150 kann schliesslich der Zustand des Bausteins 200 wieder gegeben werden.

In einer Variante umfasst die Übertragungsvorrichtung 150 einen analogen Signalgeber, so dass zum Beispiel ein Blinklicht oder ein Warnton ausgegeben werden kann. Damit kann auf ein Ausfallrisiko oder auf einen effektiv eingetretenen Ausfall des Bausteins hingewiesen werden, womit eine Fachkraft gezielt den betroffenen Baustein auswechseln kann.

Die Figur 2 zeigt eine schematische Darstellung Gemäss Figur 1 und einem Datenempfänger 300. In dieser, bevorzugten Variante, umfasst die Übertragungsvorrichtung 150 einen Sender zum Senden von Daten. Damit kann der Wert oder weitere Daten, insbesondere von mehreren ermittelten Werten des Parameters abgeleitete Daten, an einen Datenempfänger 300 gesendet werden. In der vorliegenden Ausführungsform erfolgt die Übertragung der Daten kabelgebunden, insbesondere per Powerline über die Datenverbindung 301 an den Datenempfänger 300. Der Datenempfänger 300 ist derart ausgebildet, dass die Daten über ein vorzugsweise drahtloses Netzwerk, insbesondere über WLAN oder dergleichen an ein, insbesondere ein sendet vorliegend die Daten weiter an einen externen Datenspeicher weiter geleitet werden können, insbesondere an eine Cloud 400. Damit können die Daten in einfache Weise dezentral verfügbar gestellt werden. Insbesondere können damit Werte der Parameter von unterschiedlichen und gegebenenfalls weit entfernt eingesetzten Bausteinen zusammen getragen und ausgewertet werden. Hierzu umfasst jeder Sockel einen Identifikationscode, so dass die einzelnen Bausteine auch identifiziert werden können.

Falls der Baustein 200 als Relais ausgebildet ist und die Werte als Schaltspiel vorliegen, können damit über eine Vielzahl an Relais, insbesondere Weltweit, Daten zusammengetragen werden, um sehr präzise Ausfall-Prognosen der Relais zu berechnen. Diese Ausfall-Prognosen können wiederum lokal zur Verfügung gestellt werden, um die Relais individuell zu bewirtschaften - je nach Risikoprofil des Anwenders können die Relais nach der Durchführung von mehr oder weniger Schaltvorgängen ausgewechselt werden.

Die Figur 3 zeigt eine schematische Darstellung eines Sockels mit einem Baustein gemäss Figur 1 in einer detaillierten Ausführungsform.

Der Baustein 200 ist vorliegend als Relais ausgebildet und umfasst ein Gehäuse 201 mit zwei Stecker 202, 203 für den Steuerstromkreis und drei Stecker 204 - 206 für den Laststromkreis. Die beiden Stecker 202, 203 für den Steuerstromkreis sind über Leitungen 220, 221 mit einer Spule 210 verbunden. Wird ein Steuerstrom an die beiden Stecker 202, 203 angelegt, erzeugt die Spule 210 ein Magnetfeld.

Vorliegend handelt es sich bei allen Leitungen, sofern nichts anderes gesagt wird, um elektrisch leitende Leitungen. Grundsätzlich sind jedoch auch andere Leitungen denkbar, insbesondere zum Beispiel Glasfasern für eine Datenübertragung etc. Dem Fachmann ist klar, dass die beispielhaft angeordneten Leitungen mit derselben Wirkung auch anderweitig angeordnet sein können.

Der Stecker 206 des Bausteins 200 ist über eine Leitung 232 mit einem Schalter 233 verbunden, womit der Laststrom gesteuert werden kann. Die beiden Stecker 204, 205 sind mit Leitungen 230, 231 verbunden, welche in Kontaktstellen münden, welche mit dem Schalter 233 zusammenwirken können. In einer Ruhelage, ohne Steuerstrom, liegt der Schalter 233 an der Leitung 231 an, so dass der Laststromkreis zwischen den Steckern 205 und 206 geschlossen ist. Wird nun ein Steuerstrom angelegt, erzeugt die Spule 210 ein Magnetfeld, womit der ferromagnetische Schalter 233 angezogen wird, so dass der Kontakt zwischen dem Schalter 233 und der Leitung 230 geschlossen wird. Damit wird der Laststromkreis zwischen den Steckern 204 und 206 geschlossen.

Beim vorliegenden Relais handelt es sich lediglich um eine beispielhafte Ausgestaltung. Dem Fachmann ist klar, dass weitere mögliche Ausführungsformen eines Relais oder ähnlichen elektronischen oder elektromechanischen Bausteinen gleichermassen eingesetzt werden können.

Die Figur 3 zeigt weiter einen Sockel 100, welcher vorliegend als Relaissockel ausgebildet ist. Der Sockel 100 umfasst ein Gehäuse 101. Dieses umfasst im Wesentlichen Anschlüsse für einen Steuerstromkreis und Anschlüsse für einen Laststromkreis, sowie eine Erfassungseinrichtung 130 und eine Übertragungsvorrichtung 150 zum Erfassen respektive Übertragen des Wertes des Parameters des Bausteins 200 an einen Datenempfänger 300.

Der Steuerstromkreis des Sockels 100 umfasst zwei Anschlussklemmen 102, 103 und zwei Steckbuchsen 110, 111, wobei jeweils eine Anschlussklemme 102, 103 über eine Leitungen 120, 121 mit den Steckbuchsen 110, 111 verbunden sind. In den Steckbuchsen 110, 111 sind die Stecker 202, 203 des Steuerstromkreises des Bausteins 200 eingesteckt.

Der Laststromkreis des Sockels 100 umfasst drei Anschlussklemmen 104 - 106 und drei Steckbuchsen 112 - 114, wobei jeweils eine Anschlussklemme 104 - 106 über eine Leitungen 122 - 124 mit den Steckbuchsen 112 - 114 verbunden sind. In den Steckbuchsen 112 - 114 sind die Stecker 204 - 206 des Laststromkreises des Bausteins 200 eingesteckt.

Wir nun ein Steuerstrom auf die Anschlussklemmen 102, 103 des Steuerstromkreises des Sockels 100 gegeben, wird in der Spule 210 des Bausteins 200 ein Magnetfeld erzeugt, womit sich der Schalter 233 von der Ruhelage, bei welcher der Stromkreis zwischen den Steckbuchsen 104, 105 des Laststromkreises des Sockels 100 geschlossen sind, in die Schaltposition bewegt, bei welcher der Stromkreis zwischen den Steckbuchsen 104, 106 des Laststromkreises des Sockels 100 geschlossen sind.

Auch dieser Aufbau des Sockels 100 mit dem Steuerstromkreis und dem Laststromkreis ist lediglich als Beispiel zu verstehen. Dem Fachmann sind beliebig viele weitere Varianten von Sockeln, insbesondere Relaissockeln bekannt, welche im Rahmen der vorliegenden Erfindung mit der Erfassungseinrichtung ausgestattet werden können.

Der Sockel umfasst nun weiter eine Erfassungseinrichtung 130. Diese umfasst vorliegend einen Flankendetektor 131, welcher über Leitungen 140, 141 mit den Leitungen 120, 121 des Steuerstromkreises verbunden sind. Der Flankendetektor 131 misst in der vorliegenden Ausführungsform am Steuerstromkreis die Anzahl Schaltspiele.

In einer weiteren Variante (nicht dargestellt) umfasst der Sockel 100 einen zweiten Flankendetektor, welcher den Laststrom überwacht, wobei durch Vergleichen der Messungen des ersten Flankendetektors des Steuerstromkreises und des zweiten Flankendetektors des Laststromkreises die Funktion des Relais geprüft werden kann. Statt des zweiten Flankendetektors kann beim Laststromkreis zum Beispiel auch lediglich ein Stromfluss, eine Spannung oder ein Widerstand überwacht werden, um die Funktion des Relais zu überwachen.

Die Erfassungseinrichtung 130 umfasst weiter einen Zähler 133, insbesondere einen digitalen Zähler, womit die Schaltspiele gezählt werden können. Der Zähler 133 ist über eine Leitung 148 mit dem Flankendetektor 131 verbunden. Die Erfassungseinrichtung 130 umfasst schliesslich eine Stromversorgung 132, womit der Flankendetektor 131 und der Zähler 133 mit Energie versorgt werden können. Die Stromversorgung 132 ist über Leitungen 142, 143 mit den Leitungen 140, 141 verbunden und bezieht die Energie schliesslich vom Steuersignal. Wenn die Spule 210 über den Steuerstrom aktiviert wird, wird gleichzeitig die Stromversorgung für die Erfassungseinrichtung 130 sichergestellt, womit mit dem Steuerstrom gleichzeitig der Flankendetektor 131 als auch der Zähler 133 gespiesen wird. Der Zähler behält den Wert nachdem die Stromzufuhr zur Spule 210 unterbrochen wird, bis der nächste Puls im Steuerstromkreis folgt.

Der Sockel 100 umfasst weiter eine Übertragungsvorrichtung 150. Die Übertragungsvorrichtung 150 dient im Wesentlichen zum Übertragen des Wertes des Parameters, vorliegend der Anzahl Schaltspiele, an einen Datenempfänger 300. Diese umfasst einerseits einen Transponder 151, vorliegend einen passiven Transponder 151. Dem Fachmann ist jedoch klar, dass auch ein aktiver Transponder - insbesondere gespiesen durch den Steuer- oder Laststrom - oder andere Datenübermittlungsvorrichtungen (drahtlos oder drahtgebunden) vorgesehen sein können.

Der Transponder 151 ist über eine Leitung 170 mit einer Sensoreinheit 160 verbunden. Diese umfasst einen Mikroprozessor 161, welcher direkt mit der Leitung 170 verbunden ist. Der Mikroprozessor 161 ist wiederum über eine Leitung 172 mit einem analogen und/oder digitalen Sensor 162 verbunden. Der Sensor 162 kann einen oder mehrere spezifische Sensoren umfassen, insbesondere zum Beispiel einen Voltsensor, einen Amperesensor, einen Temperatursensor, einen Positionssensor, einen Drucksensor, einen Schocksensor (Beschleunigungssensor oder ähnliches), einen Vibrationssensor oder weitere Sensoren.

Der Mikroprozessor 161 ist mit einer weiteren Leitung 171 mit einem Identifikationscode 163 verbunden. Der Zähler 133 der Erfassungseinrichtung 130 ist über eine Leitung 149 mit der Leitung 170 verbunden, welche den Transponder 151 mit dem Mikroprozessor 161 verbindet. Der Identifikationscode 163 ermöglicht vorzugsweise eine eindeutige Identifikation des Sockels 100. In Varianten können auch Gruppen von Sockeln 100, welche zum Beispiel unter identischen oder ähnlichen Bedingungen eingesetzt sind, unter einer einzigen Identifikationsnummer (Gruppennummer) zusammen gefasst sein. Der Identifikationscode 163 kann während der Installation konfiguriert werden, entweder physisch am Sockel oder durch einen Identifikator (ID), welcher bereits herstellungsbedingt innerhalb des Sockels, an einer Komponente des Sockels angeordnet ist. Vorzugsweise umfasst jeder Sockel 100 weiter eine Etikette mit dem Identifikationscode für die Wartung, die Produktion und/oder die Überprüfung. Im Falle einer RFID- oder NFC-Etikette (Nahfeldkommunikation) kann die Etikette auch zur Identifikation des Sockels 100 und des Bausteins 200 dienen.

Um die Daten vom Transponder 151 auslesen zu können, ist weiter ein Datenempfänger 300 vorgesehen, welcher einerseits die notwendige Energie an den Transponder 151 übertragen kann (Pfeil 302), womit der Transponder 151 Daten an den Datenempfänger 300 übertragen kann. Der Datenempfänger 300 umfasst dazu einen aktiven Transponder 303, so dass auch Daten vom Datenempfänger 300, zum Beispiel eine konkrete Anfrage von Daten (über ein bestimmtes Zeitintervall oder dergleichen) an den Transponder 151 des Sockels 100 gesandt werden können. Der Transponder 151 kann die Anfrage via Mikroprozessor 161 verarbeiten. Der Mikroprozessor 161 steht hierzu auch in datenleitender Verbindung mit dem Zähler 133, so dass der Transponder 151 des Sockels 100 wahlweise die Rohdaten des Zählers 133 oder auch verarbeitete Daten respektive zusätzliche Daten, wie zum Beispiel ein Identifikationscode 163 oder Daten des Sensors 162 versenden kann.

Mit einem Datenempfänger 300 können nun zum Beispiel in definierten Zeitabständen oder bei Bedarf die Daten vom Sockel 100 ausgelesen werden. Dazu wird der Transponder 151 des Sockels 100 über den Datenempfänger 300 mit Energie versorgt, so dass der Transponder 151 die Daten senden kann. Die Daten werden entweder direkt im Datenempfänger 300 analysiert, und/oder weiter an eine Datenbank geleitet, um diese dort zentral zu analysieren. Auch in dieser Ausführungsform kann die Datenbank in einer Cloud 400 integriert sein.

Der Sockel 100 kann prinzipiell auch derart ausgebildet sein, dass die Daten über Kabel weiter geleitet werden. Dadurch, dass eine drahtlose Übertragungsvorrichtung für die Daten vorgesehen ist, kann auf eine aufwendige Verkabelung verzichtet werden. Die Installation ist damit besonders einfach und kostengünstig.

In der vorliegenden Ausführungsform gemäss Figur 3 ist der Sockel 100 ohne Aufnahme 180 für die lösbare Montage auf einer Hutschiene 500 dargestellt. In der bevorzugten Ausführungsform umfasst die Ausführungsform gemäss der Figur 3 zwar ebenfalls eine solche Aufnahme 180, dem Fachmann ist aber klar, dass darauf auch verzichtet werden kann.

Die Daten der Erfassungseinrichtung 130 des Sockels 100 werden vorzugsweise automatisch überwacht und verarbeitet. Damit können die Leistungsfähigkeit, insbesondere die Lebensdauer der Relais überwacht werden und optimierte Wartungszyklen errechnet werden. Insbesondere werden damit präzise Rückschlüsse auf den Sockel möglich, da die Sockel in grosser Stückzahl produziert und eingesetzt werden. Die mit der Erfassungseinrichtung ermittelten Daten können zur Optimierung des Sockels selbst verwendet werden, insbesondere wenn damit Schwachstellen des Sockels ermittelt werden können. Die Planung von Wartungen etc. kann ebenfalls aufgrund der Daten optimiert werden. Für die Analyse der Daten können Techniken aus Bigdata (Massendaten) oder der künstlichen Intelligenz KI (Al im englischsprachigen Gebrauch) herangezogen werden. Dem Fachmann sind viele solche Methoden bekannt.

Weiter können unterschiedliche Sensoren 162 des Sockels 100 überwacht und mit dem Mikroprozessor 161 verarbeitet werden, um lokal einen Alarm oder eine Meldung zu erzeugen, sofern eine Abweichung vom Normalzustand ermittelt wird.

Gegebenenfalls kann damit auch auf die traditionelle MTTF-Kurve verzichtet werden, sofern hinreichend viele Werte von Parameter ermittelt und verarbeitet werden können, welche mit grosser Präzision prognostizieren können, wann ein Baustein in Kürze ausfallen wird. Durch die Auswertung der Daten der Erfassungseinrichtungen können insbesondere auch Änderungen der Bausteine automatisch in die Prognoseberechnungen einbezogen werden, so dass die Prognosen automatisch aktualisiert werden. Solche Änderungen der Bausteine müssen nicht immer bewusst erfolgen, sondern können lediglich durch einen Austausch einer Maschine in der Produktionskette oder der Änderung eines Materiallieferanten erfolgen. Hierzu kann es sinnvoll sein, eine Chargennummer der Bausteine 200 in die Datenanalyse einzubeziehen. Diese kann zum Beispiel Teil des Identifikationscodes 163 sein.

Sicherheitstechnisch ist klar, dass mit der Datenanalyse ein ungewollter Ausfall eines Bausteins 200 nicht vermieden werden kann. Hingegen kann damit das Ausfallrisiko kalkuliert werden. Die Ausfallswahrscheinlichkeit steigt mit zunehmender Anzahl an Schaltspielen. Anhand der konkreten Anwendung kann nun aufgrund der Kenndaten und einer Risikovorgabe eine maximal zulässige Anzahl Schaltspiele berechnet werden, so dass das Ausfallsrisiko unterhalb der geforderten Schwelle liegt. Dem Fachmann sind die mathematischen Mittel zur Bestimmung einer geeigneten Verteilungsfunktion respektive Dichtefunktion geläufig.

Insbesondere bei Systemen mit sehr hohen Sicherheitsstandards müssen die Installationen, somit insbesondere auch die Bausteine 200, in kurzen Zeitintervallen überprüft werden. Damit wird eine grosse Anzahl Personenstunden gebunden, was zu hohen Wartungskosten führt. Weiter müssen bei solchen Systemen auch aufwendige Ausfallszenarios ausgearbeitet sein, welche ebenfalls kostspielig sind. Durch das Überwachungssystem mit der Erfassungseinrichtung innerhalb des Sockels 100 kann diese Überwachung automatisiert werden, womit erhebliche Kosten eingespart werden können, da die Zeitintervalle, in welchen Personen die Prüfung durchführen müssen, vergrössert werden können.

Dadurch wird nicht nur der Aufwand für die Wartung reduziert, sondern auch die Netto-Betriebszeit erhöht, da weniger Unterbrüche im Betrieb notwendig sind.

Ein weiterer Wesentlicher Punkt der Erfindung liegt darin, dass nicht der Baustein 200 selbst, sondern der Sockel die Überwachung des Bausteins 200 durch die Erfassungseinrichtung 130 übernimmt, so dass bei einem Austausch des Bausteins 200 die Erfassungseinrichtung 130 beibehalten werden kann. Auch damit werden in wesentlichem Umfang Kosten eingespart. Mit dem System können unterschiedliche Bausteine 200 überwacht werden, insbesondere auch Schutz oder Halbleiterrelais.

Die Überwachung benötigt gegenüber den herkömmlichen Sockel 100 vorzugsweise keine zusätzliche Verkabelung und operiert mit geringem Energieverbrauch, welcher vorzugsweise über den Steuerstromkreis, oder alternativ über den Laststromkreis gedeckt wird. Die Energie für die Abfrage kann entweder durch den Steuer- oder Laststromkreis bereitgestellt werden, oder durch eine Radioemission (RFID).

Vorzugsweise umfasst der Sockel 100 einen integrierten Schaltkreis respektive einen Mikroprozessor 161, ein eindeutiger Identifikationscode oder eine extern konfigurierbare Identifikation (z.B. HW), um jeden Sockel 100 und/oder Baustein 200 identifizieren zu können.

In der bevorzugten Ausführungsform wird das Schaltspiel eines Relais oder Schutz ermittelt. In weiteren Ausführungsformen können aber alternativ oder zusätzlich auch eine Schaltzeit, ein Spannungs- und/oder Stromstärkeprofil ermittelt werden.

Die Daten werden vorzugsweise in vorgegebenen Zeitintervallen über einen Gateway (z.B. CMS-10R von ComatReleco) kabellos an einen Server gesandt. Der Gateway ist vorzugsweise im Datenempfänger 300 angeordnet, kann aber prinzipiell auch im Sockel 100 angeordnet sein. Statt des Zeitintervalls kann auch nach dem Erreichen einer Anzahl Schaltspielen ein Sendevorgang ausgelöst werden. Damit kann ein einfacheres Signal (z.B. für den Wert lediglich eine 1, welche z.B. 1000 Schaltspielen entspricht) gesandt werden.

Der Server ermöglicht beispielswiese folgende Aktionen:
- Zählen der Schaltspiele einzelner oder mehrerer Bausteine 200;
- Überblick über die Schaltkomponenten, d.h. Bausteine 200, insbesondere Relais;
- Überblick über das Gesamtsystem, z.B. eine Produktionsanlage inklusiver der Zuordnung des Einsatzgebietes und/oder der Sicherheitsanforderungen des Bausteins 200;
- Berechnen und planen der präventiven Wartung;
- Senden von Mitteilungen bezüglich der Alterung der Bausteine 200 (z.B. Aufforderungen zum Austauschen der Bausteine 200);
- Senden von Mitteilungen bezüglich unerwarteten Ereignissen bezüglich der auf dem Sockel 100 installierten Bausteine 200, insbesondere ein Ausfall oder ein drohender Ausfall;
- Ermitteln von Überspannungen und senden entsprechender Mitteilungen.

Dem Fachmann ist klar, dass hierbei nur eine Beispielhafte Ausführungsform beschrieben ist. Nicht alle der obigen Merkmale müssen in Kombination eingesetzt sein. Insbesondere müssen die Daten nicht zwingend über einen Server verwaltet werden.

Zusammenfassend ist festzustellen, dass ein Sockel bereitgestellt wird, mit welchem die Funktion und das Ausfallsrisiko eines darauf montierten elektronischen Bausteins besonders effizient und einfach überwacht werden kann. Zudem können damit Kennzahlen des Bausteins im laufenden Betrieb generiert und optimiert werden, insbesondere zum Beispiel in Bezug auf MTTF oder dergleichen.

## Patentansprüche

1. Sockel (100), insbesondere einen Relaissockel, umfassend
a. Insbesondere einen Montagebereich (180) zur lösbaren Montage des Sockels (100) auf einer Hutschiene (500);
b. eine Aufnahme für einen elektrischen und/oder elektronischen Baustein (200), insbesondere ein Relais oder ein Schütz, wobei
c. der Sockel (100) mindestens zwei elektronische Anschlüsse (110, 111) für den elektrischen und/oder elektronischen Baustein (200) umfasst, und wobei
d. der Sockel (100) mindestens zwei, jeweils mit einem der elektronischen Anschlüssen verbundene Anschlusskontakte (102, 103) umfasst,
**dadurch gekennzeichnet, dass**
e. der Sockel (100) weiter eine Erfassungseinrichtung (130) zum Erfassen eines ersten Wertes eines Parameters des elektrischen und/oder elektronischen Bausteins (200) umfasst.

2. Sockel (100) nach Anspruch 1, **dadurch gekennzeichnet, dass** der Parameter ein Schaltspiels des elektrischen und/oder elektronischen Bausteins (200) umfasst.

3. Sockel (100) nach Anspruch 2, **dadurch gekennzeichnet, dass** die Erfassungseinrichtung (130) einen Flankendetektor (131) zum Ermitteln des Schaltspiels umfasst.

4. Sockel (100) nach Anspruch 2 oder 3, **dadurch gekennzeichnet, dass** die Erfassungseinrichtung (130) einen Zähler (133) zum Zählen des Schaltspiels des elektrischen und/oder elektronischen Bausteins (200) umfasst.

5. Sockel (100) gemäss einem der Ansprüche 1 bis 4, **dadurch gekennzeichnet, dass** der Sockel (100) einen Speicher zum Speichern des mindestens einen Wertes des Parameters umfasst.

6. Sockel (100) nach einem der Ansprüche 1 bis 5, **dadurch gekennzeichnet, dass** der Sockel (100) weiter eine Übertragungsvorrichtung (150) zum Übertragen des Wertes von der Erfassungseinrichtung (130) an einen Datenempfänger (300) umfasst.

7. Sockel (100) nach Anspruch 6, **dadurch gekennzeichnet, dass** die Erfassungseinrichtung (130) und/oder der Übertragungsvorrichtung (150) zum Erfassen einer oder mehrerer der folgenden Parameter des elektrischen und/oder elektronischen Bausteins (200) ausgebildet ist: Schaltzustand, Schaltzeit, Spannung, Spannungsprofil, Strom, Widerstand, Temperatur.

8. Sockel (100) nach Anspruch 6, **dadurch gekennzeichnet, dass** die Übertragungsvorrichtung (150) zum drahtlosen Übertragen des Wertes an einen Datenempfänger (300) ausgebildet ist.

9. Sockel (100) nach Anspruch 6 oder 8, **dadurch gekennzeichnet, dass** der Sockel (100) einen Identifikationscode (163) umfasst, wobei der Identifikationscode (163) insbesondere mit der Übertragungsvorrichtung (150) an einen Datenempfänger (300) übertragbar ist.

10. Sockel (100) nach einem der Ansprüche 6 bis 9, **dadurch gekennzeichnet, dass** die Übertragungsvorrichtung (150) einen Transponder (151) umfasst.

11. Sockel (100) nach einem der Ansprüche 1 bis 10, **dadurch gekennzeichnet, dass** die mindestens zwei elektronischen Anschlüsse (110, 111) mindestens zwei Steuerstromkreis-Anschlüsse und mindestens zwei Laststromkreis-Anschlüsse umfasst.

12. Sockel (100) nach Anspruch 11, **dadurch gekennzeichnet, dass** die Erfassungseinrichtung (130) in Datenkommunikation mit den mindestens zwei Steuerstromkreis-Anschlüssen steht.

13. Sockel (100) nach Anspruch 11 oder 12, **dadurch gekennzeichnet, dass** die Erfassungseinrichtung (130) eine Stromversorgung (132) umfasst, wobei die Stromversorgung (132) mit den mindestens zwei Steuerstromkries-Anschlüssen in Verbindung steht, so dass die Stromversorgung (132) mit einem Steuerstrom versorgbar ist.

14. Sockel (100) nach einem der Ansprüche 1 bis 13, **dadurch gekennzeichnet, dass** die Erfassungseinrichtung (130) und/oder die Übertragungseinrichtung (150) einen integrierten Schaltkreis, einen Mikrocontroller und/oder einen Mikroprozessor (161) umfasst.

15. Verfahren zum Ermitteln eines Parameters eines elektrischen und/oder elektronischen Baustein (200) auf einem Sockel (100) gemäss einem der Ansprüche 1 bis 14, insbesondere eines Relais oder eines Schütz auf einem Relaissockel, **dadurch gekennzeichnet, dass** mit einer Erfassungseinrichtung (130) des Sockels (100) ein erster Wert des Parameters erfasst wird.

16. Verfahren nach Anspruch 15, **dadurch gekennzeichnet, dass** der erste Wert mittels einer Übertragungsvorrichtung (150) an einen Datenempfänger (300) übertragen wird.

17. Verfahren nach Anspruch 16, **dadurch gekennzeichnet, dass** der erste Wert zusammen mit einem Identifikationscode (163) an den Datenempfänger (300) übertragen wird.

18. Verfahren nach einem der Ansprüche 15 bis 17, **dadurch gekennzeichnet, dass** mit der Erfassungseinrichtung (130) und/oder der Übertragungsvorrichtung (150) einer oder mehrere der folgenden Parameter erfasst wird: Schaltspiel, Schaltzustand, Schaltzeit, Spannung, Spannungsprofil, Strom, Widerstand, Temperatur.

19. Verfahren nach einem der Ansprüche 15 bis 17, **dadurch gekennzeichnet, dass** der erste Wert verwendet wird, um zu entscheiden, ob der Baustein (200) ein vorgegebenes Kriterium des Parameters erfüllt.

20. Verfahren nach Anspruch 19, **dadurch gekennzeichnet, dass** der erste Wert verwendet wird, um eine Lebensdauer des Bausteins (200) zu berechnen.

## Claims

1. Base (100), in particular a relay base, comprising
a. in particular a mounting region (180) for detachable mounting of the base (100) on a top-hat rail (500);
b. a receptacle for an electrical and/or electronic module (200), in particular a relay or a contactor, wherein
c. the base (100) comprises at least two electronic terminals (110, 111) for the electrical and/or electronic module (200), and wherein
d. the base (100) comprises at least two connection contacts (102, 103), each connected to one of the electronic terminals,
**characterized in that**
e. the base (100) further comprises a detection device (130) for detecting a first value of a parameter of the electrical and/or electronic module (200).

2. Base (100) according to claim 1, **characterized in that** the parameter comprises a switching cycle of the electrical and/or electronic module (200).

3. Base (100) according to claim 2, **characterized in that** the detection device (130) comprises an edge detector (131) for determining the switching cycle.

4. Base (100) according to claim 2 or 3, **characterized in that** the detection device (130) comprises a counter (133) for counting the switching cycle of the electrical and/or electronic module (200).

5. Base (100) according to one of claims 1 to 4, **characterized in that** the base (100) comprises a memory for storing the at least one value of the parameter.

6. Base (100) according to one of claims 1 to 5, **characterized in that** the base (100) further comprises a transmission device (150) for transmitting the value from the detection device (130) to a data receiver (300).

7. Base (100) according to claim 6, **characterized in that** the detection device (130) and/or the transmission device (150) is designed to detect one or more of the following parameters of the electrical and/or electronic module (200): switching state, switching time, voltage, voltage profile, current, resistance, temperature.

8. Base (100) according to claim 6, **characterized in that** the transmission device (150) is designed for wirelessly transmitting the value to a data receiver (300).

9. Base (100) according to claim 6 or 8, **characterized in that** the base (100) comprises an identification code (163), wherein the identification code (163) is in particular transferable to a data receiver (300) together with the transmission device (150).

10. Base (100) according to one of claims 6 to 9, **characterized in that** the transmission device (150) comprises a transponder (151).

11. Base (100) according to one of claims 1 to 10, **characterized in that** the at least two electronic terminals (110, 111) comprise at least two control circuit terminals and at least two load circuit terminals.

12. Base (100) according to claim 11, **characterized in that** the detection device (130) is in data communication with the at least two control circuit terminals.

13. Base (100) according to claim 11 or 12, **characterized in that** the detection device (130) comprises a power supply (132), wherein the power supply (132) is connected to the at least two control circuit terminals, such that the power supply (132) can be supplied with a control current.

14. Base (100) according to one of claims 1 to 13, **characterized in that** the detection device (130) and/or the transmission device (150) comprises an integrated circuit, a microcontroller and/or a microprocessor (161).

15. Method for determining a parameter of an electrical and/or electronic module (200) on a base (100) according to one of claims 1 to 14, in particular a relay or a contactor on a relay base, **characterized in that** a first value of the parameter is detected with a detection device (130) of the base (100).

16. Method according to claim 15, **characterized in that** the first value is transmitted to a data receiver (300) by means of a transmission device (150).

17. Method according to claim 16, **characterized in that** the first value is transmitted to the data receiver (300) together with an identification code (163).

18. Method according to one of claims 15 to 17, **characterized in that** one or more of the following parameters is detected with the detection device (130) and/or the transmission device (150): switching cycle, switching state, switching time, voltage, voltage profile, current, resistance, temperature.

19. Method according to one of claims 15 to 17, **characterized in that** the first value is used to decide whether the module (200) fulfills a predefined criterion of the parameter.

20. Method according to claim 19, **characterized in that** the first value is used to calculate a service life of the module (200).

## Revendications

1. Socle (100), notamment un socle de relais, comprenant
a. notamment une zone de montage (180), pour le montage amovible du socle (100) sur un profilé chapeau (500) ;
b. un réceptacle pour un module (200) électrique et/ou électronique, notamment un relais ou un contacteur,
c. le socle (100) comprenant au moins deux raccords (110, 111) électroniques pour le module (200) électrique et/ou électronique et
d. le socle (100) comprenant deux contacts à borne (102, 103) connectés avec l'un des raccords électroniques,
**caractérisé en ce que**
e. le socle (100) comprend par ailleurs un système de détection (130), destiné à détecter une première valeur d'un paramètre du module (200) électrique et/ou électronique.

2. Socle (100) selon la revendication 1, **caractérisé en ce que** le paramètre comprend un cycle de commutations du module (200) électrique et/ou électronique.

3. Socle (100) selon la revendication 2, **caractérisé en ce que** le système de détection (130) comprend un détecteur de flancs (131), destiné à déterminer le cycle de commutations.

4. Socle (100) selon la revendication 2 ou 3, **caractérisé en ce que** le système de détection (130) comprend un compteur (133), destiné à compter le cycle de commutations du module (200) électrique et/ou électronique.

5. Socle (100) d'après l'une quelconque des revendications 1 à 4, **caractérisé en ce que** le socle (100) comprend une mémoire, destinée à mémoriser l'au moins une valeur du paramètre.

6. Socle (100) selon l'une quelconque des revendications 1 à 5, **caractérisé en ce que** le socle (100) comprend par ailleurs un dispositif de transmission (150), destiné à transmettre la valeur du système de détection (130) vers un récepteur de données (300).

7. Socle (100) selon la revendication 6, **caractérisé en ce que** le système de détection (130) et/ou le dispositif de transmission (150) est conçu pour détecter un ou plusieurs des paramètres suivants du module (200) électrique et/ou électronique : l'état de commutation, le temps de commutation, la tension, le profil de tension, la résistance, la température.

8. Socle (100) selon la revendication 6, **caractérisé en ce que** le dispositif de transmission (150) est conçu pour la transmission sans fil de la valeur à un récepteur de données (300).

9. Socle (100) selon la revendication 6 ou 8, **caractérisé en ce que** le socle (100) comprend un code d'identification (163), le code d'identification (163) étant susceptible d'être transmis notamment par le dispositif de transmission (150) à un récepteur de données (300).

10. Socle (100) selon l'une quelconque des revendications 6 à 9, **caractérisé en ce que** le dispositif de transmission (150) comprend un transpondeur (151).

11. Socle (100) selon l'une quelconque des revendications 1 à 10, **caractérisé en ce que** les au moins deux raccords (110, 111) électroniques comprennent au moins deux raccords de circuit de commande et au moins deux raccords de circuit de charge.

12. Socle (100) selon la revendication 11, **caractérisé en ce que** le système de détection (130) est en communication de données avec les au moins deux raccords de circuit de commande.

13. Socle (100) selon la revendication 11 ou 12, **caractérisé en ce que** le système de détection (130) comprend une alimentation électrique (132), l'alimentation électrique (132) étant en connexion avec les au moins deux raccords de circuit de commande, de sorte que l'alimentation électrique (132) puisse être alimentée avec un courant de commande.

14. Socle (100) selon l'une quelconque des revendications 1 à 13, **caractérisé en ce que** le système de détection (130) et/ou le système de transmission (150) comprend un circuit électronique, un microcontrôleur et/ou un microprocesseur (161).

15. Procédé, destiné à déterminer un paramètre d'un module (200) électrique et/ou électronique sur un socle (100) selon l'une quelconque des revendications 1 à 14, notamment un relais ou un contacteur sur un socle de relais, **caractérisé en ce qu'**à l'aide du système de détection (130) du socle (100), une première valeur du paramètre est détectée.

16. Procédé selon la revendication 15, **caractérisé en ce que** la première valeur est transmise au moyen d'un dispositif de transmission (150) à un récepteur de données (300).

17. Procédé selon la revendication 16, **caractérisé en ce que** la première valeur est transmise conjointement avec un code d'identification (163) à un récepteur de données (300).

18. Procédé selon l'une quelconque des revendications 15 à 17, **caractérisé en ce qu'**à l'aide du système de détection (130) et/ou du dispositif de transmission (150) est détecté un ou plusieurs des paramètres suivants : le cycle de commutations, l'état de commutation, le temps de commutation, la tension, le profil de tension, le courant, la résistance, la température.

19. Procédé selon l'une quelconque des revendications 15 à 17, **caractérisé en ce que** la première valeur est utilisée pour décider si le module (200) satisfait à un critère prédéfini du paramètre.

20. Procédé selon la revendication 19, **caractérisé en ce que** la première valeur est utilisée pour calculer une durée de vie du module (200).
